# EUROPÄISCHE PATENTANMELDUNG

(11) **EP 4 760 994 A1**
(43) Veröffentlichungstag der Anmeldung: **17.06.2026**
(21) Anmeldenummer: 24219782.0
(22) Anmeldetag: 13.12.2024
(51) Int. Cl.: H01R 11/05, H01R 13/24, H01R 24/76, H01R 4/44, H01R 13/11, H01R 9/24, H01R 24/78, H01R 4/48

(54) **KONTAKTEINRICHTUNG FÜR EIN ELEKTROINSTALLATIONSGERÄT**

(71) Anmelder: GIRA Giersiepen GmbH & Co. KG, 42477 Radevormwald (DE)
(72) Erfinder: STREHLE, Ronny, 42499 Hückeswagen (DE); MÜLLER, Thomas, 58256 Ennepetal (DE)
(74) Vertreter: Dr. Solf & Zapf Patent- und Rechtsanwalts PartG mbB

(57) **Zusammenfassung**

Die vorliegende Erfindung betrifft eine Kontakteinrichtung (1) für ein Elektroinstallationsgerät (2), insbesondere einen Steckdoseneinsatz, aufweisend einen kastenförmigen Leiteranschluss (4) mit einer darin angeordneten Klemmeinrichtung (6) zur Aufnahme und klemmenden Verbindung von zumindest einem elektrischen Leiter, und einen sich entlang einer Kanalachse (E) erstreckenden Einsteckkanal (8) zur klemmenden Aufnahme eines, in eine Steckrichtung (S) parallel zum Einsteckkanal (8) einsteckbaren, Kontaktstiftes (10) mit einem zulässigen Stiftdurchmesser gemäß DIN VDE 0620-1. Der Einsteckkanal (8) wird mittels zwei elektrisch mit dem Leiteranschluss (4) verbundenen Kontaktschenkel (12) bereitgestellt, welche jeweils zwei V-förmig zueinander orientierte, planar und parallel zur Kanalachse (E) ausgebildete Anlageabschnitte (14) aufweisen. Die Kontaktschenkel (12) weisen zueinander einen derartigen, an den zulässigen Stiftdurchmesser angepassten, Abstand auf, dass die Kontaktschenkel (12) mittels des Kontaktstiftes (10) in einen elastisch aufgeweiteten Spannungszustand überführbar sind und im Spannungszustand mit den zwei Anlageabschnitten (14) mittels einer radial zum Einsteckkanal (8) wirkenden Rückstellkraft gegen eine Anlagefläche (16) des Kontaktstiftes (10) verspannbar sind. Die zwei Anlageabschnitte (14) des jeweiligen Kontaktschenkels (12) sind mittels eines radial um die Kanalachse (E) gebogenen Verbindungsabschnitts (18) des Kontaktschenkels (12) derart miteinander verbunden, dass in einem eingesteckten Zustand des Kontaktstiftes (10) die Kontaktschenkel (12) im gesamten Verbindungsabschnitt (18) ein radiales Spiel (20) zu dem Kontaktstift (10) aufweisen. Zudem betrifft die Erfindung einen Klemmblock (34) für eine Kontakteinrichtung (1).

## Beschreibung

Die Erfindung betrifft eine Kontakteinrichtung für ein Elektroinstallationsgerät. Die Kontakteinrichtung weist einen kastenförmigen Leiteranschluss mit einer darin angeordneten Klemmeinrichtung auf. Der kastenförmige Leiteranschluss und die Klemmeinrichtung dienen einer Aufnahme und einer klemmenden Verbindung von zumindest einem elektrischen Leiter. Weiterhin weist die Kontakteinrichtung einen sich entlang einer Kanalachse erstreckenden Einsteckkanal zur klemmenden Aufnahme eines Kontaktstiftes mit einem zulässigen Stiftdurchmesser gemäß DIN-VDE 0620-1 auf. Es ist vorgesehen, dass der Kontaktstift in eine Steckrichtung parallel zu dem Einsteckkanal in den Einsteckkanal einsteckbar ist. Der Einsteckkanal wird mittels zwei, elektrisch mit dem Leiteranschluss verbundenen, Kontaktschenkel bereitgestellt. Die Kontaktschenkel weisen jeweils zwei V-förmig zueinander orientierte, planar und parallel zur Kanalachse ausgebildete Anlageabschnitte auf. Des Weiteren sind die Kontaktschenkel derart zueinander, an den zulässigen Stiftdurchmesser angepasst, beabstandet ausgebildet, dass die Kontaktschenkel mittels des Kontaktstiftes in einen elastisch aufgeweiteten Spannungszustand überführbar sind. Im Spannungszustand sind die Kontaktschenkel mit den zwei Anlageabschnitten mittels einer radial zum Einsteckkanal wirkenden Rückstellkraft gegen eine Anlagefläche des Kontaktstiftes verspannbar.

Zudem betrifft die Erfindung einen Klemmblock für eine Kontakteinrichtung eines Elektroinstallationsgerätes. Des Weiteren betrifft die Erfindung ein Elektroinstallationsgerät, welches zumindest eine derartige Kontakteinrichtung und insbesondere einen derartigen Klemmblock aufweist.

Die Kontakteinrichtung ist besonders geeignet für ein als Steckdoseneinsatz ausgebildetes Elektroinstallationsgerät.

Es sind Kontakteinrichtungen mit Kontaktschenkeln bekannt, bei denen die Kontaktschenkel einen gebogenen Anlageabschnitt mit einem Radius aufweisen, welcher größer ist als ein Radius des Kontaktstiftes mit einem zulässigen Durchmesser. Durch die gebogene Ausführung des Anlageabschnitts wird der Kontaktstift im Einsteckkanal vorteilhaft zentriert. Jede Kontakteinrichtung weist dabei zwei Anlageabschnitte auf, jeweils ein Anlageabschnitt je Kontaktschenkel. Es hat sich jedoch herausgestellt, dass bei einer elektrischen Kontaktierung des Kontaktstiftes mit den Kontaktschenkeln über lediglich einen Anlageabschnitt je Kontaktschenkel ein nachteilhafter Kontaktwiderstand bereitgestellt wird.

Um die maximale Strombelastbarkeit der Kontakteinrichtung zu erhöhen, ist es des Weiteren aus der DE 10 2022 108 438 B3 bekannt, Kontaktschenkel mit jeweils einem gebogenen Anlageabschnitt zur Verfügung zu stellen. Dabei sieht es die DE 10 2022 108 438 B3 vor, dass die Kontaktschenkel im Anlageabschnitt einen Radius aufweisen, welcher größer ist als ein Radius des Kontaktstiftes mit einem zulässigen Durchmesser. Der Kontaktwiderstand wird dadurch verringert, dass auf den gebogenen Anlageabschnitten der Kontaktschenkel jeweils zwei radial in den Einsteckkanal von dem Anlageabschnitt hervorstehende Erhebungen vorgesehen sind. Es ist dabei beabsichtigt, dass der Anlageabschnitt in einem Bereich zwischen den zwei Erhebungen im eingesteckten Zustand des Kontaktstiftes ein radiales Spiel zu dem Kontaktstift aufweist, so dass sichergestellt ist, dass die zwei Erhebungen einen Kontakt mit der Anlagefläche des Kontaktstiftes aufweisen. Jede Erhebung stellt dabei eine Kontaktfläche mit der Anlagefläche des Kontaktstiftes bereit. Dadurch, dass die Anzahl der Kontaktstellen mittels der Erhebungen auf zwei Kontaktstellen je Kontaktschenkel erhöht wird, ist eine Gesamtkontaktfläche, bzw. eine flächenmäßige Summe aller Kontaktflächen, erhöht, so dass der Kontaktwiderstand geringer ist. Es ist nachteilig, dass durch die Erhebungen der Fertigungs- bzw. Herstellungsaufwand erhöht wird.

Der Erfindung liegt die Aufgabe zugrunde, eine Kontakteinrichtung bzw. ein Elektroinstallationsgerät zur Verfügung zu stellen, welche bzw. welches die aus dem Stand der Technik bekannten Nachteile überwindet, insbesondere einen geringen Kontaktwiderstand und eine zuverlässige Kontaktierbarkeit bereitstellt.

Die Aufgabe wird erfindungsgemäß durch die Merkmale des Anspruchs 1 dadurch gelöst, dass die zwei Anlageabschnitte des jeweiligen Kontaktschenkels mittels eines radial um die Kanalachse gebogenen Verbindungsabschnitts des Kontaktschenkels miteinander verbunden sind. Erfindungsgemäß ist vorgesehen, dass in einem eingesteckten Zustand des Kontaktstiftes die Kontaktschenkel im gesamten Verbindungsabschnitt ein radiales Spiel zu dem Kontaktstift aufweisen.

Insbesondere sind die Verbindungsabschnitte derart radial um die Kanalachse verlaufend gebogen, dass die Mittelpunkte der Radien der Verbindungsabschnitte nicht auf der Mittelachse eines eingesteckten Kontaktstiftes liegen.

Vorteilhaft wird mittels des um die Kanalachse gebogenen Verbindungsabschnitts die Rückstellkraft vergrößert, so dass die planaren Anlageabschnitte zuverlässiger auf der Anlagefläche des Kontaktstifts aufliegen. Weiterhin wird dadurch eine Haltekraft erhöht, so dass eine zum Lösen des Kontaktstiftes aus dem Einsteckkanal gegen die Einsteckrichtung gesteigerte Lösekraft aufzubringen ist. Ein weiterer Vorteil des um die Kanalachse gebogenen Verbindungsabschnitts besteht darin, dass die Kontaktschenkel im Bereich der Anlageabschnitte widerstandsfähiger gegen plastische Verformungen sind. Insbesondere wird dadurch die zuverlässige Kontaktierung auch bei wiederholten Einsteckvorgängen des Kontaktstiftes sichergestellt.

Gemäß einer vorteilhaften Variante der Erfindung schließen die zwei V-förmig zueinander orientierten Anlageabschnitte jedes Kontaktschenkels einen Anlagewinkel in einem Bereich von 60° bis 113°, insbesondere in einem Bereich von 70° bis 105°, vorzugsweise von 80° ein. Diese Bemaßung hat sich besonders vorteilhaft zur Aufnahme von Kontaktstiften erwiesen, welche einen Stiftdurchmesser im Bereich von 3,8 mm bis 5,11 mm aufweisen, insbesondere Kontaktstifte gemäß DIN VDE 0620-1.

Eine weitere Variante der Erfindung sieht vor, dass die Kontaktschenkel im Bereich des jeweiligen Verbindungsabschnitts einen inneren Radius kleiner als 2,555 mm, insbesondere kleiner als 2,4 mm, vorzugsweise kleiner als 1,9 mm aufweisen.

Vorteilhaft ist vorgesehen, dass der kleinste zulässige Stiftdurchmesser des Kontaktstiftes größer ist als der doppelte innere Radius des Kontaktschenkels im Verbindungsabschnitt. Zweckmäßig beträgt der kleinste zulässige Stiftdurchmesser 5,11 mm, insbesondere 4,8 mm, vorzugsweise 3,8 mm.

Der zulässige Stiftdurchmesser beschreibt insbesondere eine Eignung der Kontakteinrichtung für genormte Stiftdurchmesser der Kontaktstifte, insbesondere gemäß DIN VDE 0620-1. Ein kleinster zulässiger Stiftdurchmesser und ein größter zulässiger Stiftdurchmesser bilden dabei eine Untergrenze und eine Obergrenze. Der Kontaktstift weist insbesondere dann einen zulässigen Stiftdurchmesser auf, wenn der Stiftdurchmesser des Kontaktstifts im Bereich des kleinsten zulässigen Stiftdurchmessers (Untergrenze) und des größten zulässigen Stiftdurchmessers (Obergrenze) liegt.

Vorzugsweise ist die Kontakteinrichtung derart ausgebildet, dass der kleinste zulässige Stiftdurchmesser 3,8 mm und der größte zulässige Stiftdurchmesser 5,11 mm beträgt.

Eine bevorzuge Ausführungsvariante sieht vor, dass die Anlageabschnitte des jeweiligen Kontaktschenkels derart ausgebildet sind, dass sie im eingesteckten Zustand des Kontaktstiftes mit einem Winkelversatz von maximal 90°, insbesondere 80°, zueinander um die Kanalachse an der Anlagefläche des Kontaktstiftes anliegen. Die derartige Anordnung der Anlageabschnitte stellt einen optimierten Lageausgleich zwischen dem Anlageabschnitt und dem Kontaktstift bereit.

Weiterhin sieht es eine vorteilhafte Variante der Kontakteinrichtung vor, dass die Anlageabschnitte tangentenstetig in den jeweiligen Verbindungsabschnitt übergehen. Insbesondere werden dadurch die Kontaktschenkel widerstandsfähiger. Darüber hinaus werden durch die tangentenstetigen Übergänge Kanten vermieden, die den Kontaktstift beschädigen könnten oder die Anlage der Anlageabschnitte an der Anlagefläche des Kontaktstiftes beeinträchtigen.

Insbesondere um eine möglichst große Kontaktfläche zwischen den Kontaktschenkeln mit ihren jeweiligen Anlageabschnitten und der Anlagefläche bereitzustellen, sieht es eine besondere Variante der Erfindung vor, dass die Anlageabschnitte über die vollständige Erstreckung des Anlageabschnitts parallel zur Kanalachse planar ausgebildet sind.

Um das Einstecken des Kontaktstiftes zu verbessern und möglichst intuitiv durchführen zu können, sieht es eine besondere Ausführung der Erfindung vor, dass die Kontaktschenkel gegen die Einsteckrichtung weisend im Bereich des Einsteckkanals jeweils zumindest einen Zentrierkragen aufweisen, welcher den Einsteckkanal gegen die Einsteckrichtung weisend zunehmend verbreitert. Insbesondere weist jeder Kontaktschenkel einen einteiligen Zentrierkragen auf, welcher sich beiden Anlageabschnitten und dem Verbindungsabschnitt gegen die Einsteckrichtung weisend anschließt.

Insbesondere ist vorgesehen, dass der kastenförmige Leiteranschluss eine Dachwand und eine parallel zur Dachwand ausgebildete Bodenwand aufweist. Die Dachwand und die Bodenwand sind mittels zumindest einer Seitenwand derart miteinander verbunden, dass die Dachwand, die Bodenwand und die zumindest eine Seitenwand einen Aufnahmeraum, zumindest dreiseitig, umgeben. Zweckmäßig ist der Aufnahmeraum in eine Längsrichtung des kastenförmigen Leiteranschlusses weisend zumindest einseitig, insbesondere beidseitig, zur Aufnahme des zumindest einen elektrischen Leiters geöffnet ausgebildet.

Vorteilhaft hat sich für den Aufnahmeraum ein rechteckförmiges Profil ergeben, welches der kastenförmige Leiteranschluss im Schnitt quer zur Längsrichtung mit der Dachwand, der zumindest einen Seitenwand und der Bodenwand einschließt. Insbesondere ermöglicht das rechteckige Profil eine besonders vorteilhafte Aufteilung des Aufnahmeraums und/oder eine vorteilhafte Anordenbarkeit der Klemmeinrichtung. Vorteilhaft ermöglicht diese Ausführungsvariante eine besonders einfache Herstellung als Stanzbiegeteil.

Gemäß einer bevorzugten Variante weist die Klemmeinrichtung zumindest ein in den kastenförmigen Leiteranschluss einschraubbares Klemmglied auf. Dabei ist es besonders bevorzugt, dass das Klemmglied mit dem kastenförmigen Leiteranschluss derart verschraubbar ausgebildet ist, dass der zumindest eine elektrische Leiter zwischen einer Klemmfläche des Leiteranschlusses und einem freien Ende des Klemmglieds verspannt werden kann. Zweckmäßig weist eine der Wände des kastenförmigen Leiteranschlusses ein die Wand durchgreifendes Gewinde auf, so dass das Klemmglied von außerhalb des Leiteranschlusses mit dem freien Ende in den Aufnahmeraum des Leiteranschlusses einschraubbar ist, so dass der jeweilige elektrische Leiter gegen eine gegenüberliegend des Gewindes angeordnete, die Klemmfläche bereitstellende Wand des Leiteranschlusses verspannbar ist.

Mittels des verschraubbaren Klemmglieds lässt sich insbesondere eine Spannkraft, mit welcher der zumindest eine elektrische Leiter gegen die Klemmfläche verspannt wird, anpassen.

Gemäß einer weiterentwickelten Variante des Leiteranschlusses weist der kastenförmige Leiteranschluss zumindest ein Trennelement auf. Das Trennelement unterteilt den Aufnahmeraum des kastenförmigen Leiteranschlusses in zumindest zwei Aufnahmekanäle. Andere Ausführungsformen können auch mehr als ein Trennelement vorsehen, so dass der Aufnahmeraum beispielsweise drei oder vier Aufnahmekanäle aufweist. Die Aufnahmekanäle sind zweckmäßig derart ausgebildet, dass jeweils zumindest ein elektrischer Leiter in jeden Aufnahmekanal eingeführt und eingeklemmt werden kann.

Korrespondierend zu den zumindest zwei vorteilhaften Aufnahmekanälen sieht es eine besondere Ausführungsform vor, dass das Klemmglied zumindest zwei freie Enden, insbesondere eine der Anzahl an Aufnahmekanälen entsprechende Anzahl an freien Enden, aufweist. Das Klemmglied mit seinen freien Enden ist zweckmäßig dabei derart ausgebildet, dass das Klemmglied mit jeweils einem freien Ende in jeweils einen Aufnahmekanal eingreifen und jeweils zumindest einen elektrischen Leiter je Aufnahmekanal zwischen jeweils einer Klemmfläche des Leiteranschlusses und dem jeweiligen freien Ende des Klemmglied verspannen kann.

Alternativ kann vorgesehen sein, dass eine mit der Anzahl an Aufnahmekanälen korrespondierende Anzahl von Klemmgliedern vorgesehen ist, welche jeweils getrennt voneinander, entsprechend den vorgenannten Ausführungen, jeweils zumindest einen elektrischen Leiterje Aufnahmekanal mit einem freien Ende gegen die jeweilige Klemmfläche des Leitungsanschlusses verspannen können.

Eine weitere Variante der Klemmeinrichtung besteht darin, dass die Klemmeinrichtung ebenfalls zumindest ein in den kastenförmigen Leiteranschluss einschraubbares Klemmglied aufweist. Zweckmäßig ist das Klemmglied mit einem in dem Aufnahmeraum des kastenförmigen Leiteranschlusses angeordneten Klemmblock derart verschraubbar ausgebildet, dass der zumindest eine elektrische Leiter zwischen einer Klemmfläche des Leiteranschlusses und einer Spannfläche des Klemmblocks verspannt werden kann.

Vorteilhaft weist eine der Wände des kastenförmigen Leiteranschlusses einen die Wand durchgreifenden Durchbruch auf, so dass das Klemmglied von außerhalb des Leiteranschlusses mit einem freien Ende in den Aufnahmeraum des Leiteranschlusses einführbar und mit dem in dem Aufnahmeraum angeordneten Klemmblock verschraubbar ist. Insbesondere sieht es diese Ausführung vor, dass die den Durchbruch aufweisende Wand zum Aufnahmeraum weisend die Klemmfläche bereitstellt.

Vorzugsweise kann darüber hinaus vorgesehen sein, dass der kastenförmige Leiteranschluss und/oder der Klemmblock zumindest ein von der Klemmfläche bzw. der Spannfläche hervorstehendes Presselement aufweisen/aufweist, welches vorzugsweise senkrecht zur Längsrichtung des Leiteranschlusses verlaufend stegartig ausgebildet ist.

Das Presselement ist vorteilhaft derart ausgebildet, dass zumindest ein elektrischer Leiter in den Aufnahmeraum zwischen der Klemmfläche des Leiteranschlusses und der Spannfläche des Klemmblocks vorteilhaft verpresst bzw. verspannt werden kann. Es hat sich dabei als vorteilhaft erwiesen, wenn der Klemmblock auf der Spannfläche vier in Richtung der Klemmfläche hervorstehende Presselemente aufweist, welche kreuzartig zueinander angeordnet sind. Insbesondere sind die Presselemente um 90° um eine Gewindebohrung zur Verschraubung mit dem Klemmglied versetzt angeordnet. Dadurch wird gewährleistet, dass auch bei einer um 90° relativ zur Gewindebohrung verdrehten Anordnung des Klemmblocks stets zumindest zwei Presselemente senkrecht zur Längsrichtung des Leiteranschlusses stegartig verlaufend ausgebildet sind.

Vorteilhaft ist das Klemmglied derart ausgebildet, dass es den Aufnahmeraum des kastenförmigen Leiteranschlusses in zumindest zwei Aufnahmekanäle unterteilt. Jeder Aufnahmekanal ist dabei zweckmäßig derart ausgebildet, dass jeweils zumindest ein elektrischer Leiter in jeden Aufnahmekanal eingeführt und eingeklemmt werden kann. Insbesondere ist dafür vorgesehen, dass das Klemmglied als Schraube ausgebildet ist und durch den Eingriff in die Gewindebohrung des Klemmblocks den Aufnahmeraum zwischen der Klemmfläche und der Spannfläche in zwei Aufnahmekanäle teilt.

Eine ebenso vorteilhafte Ausführung der Klemmeinrichtung sieht vor, dass die Klemmeinrichtung eine manuell aufweitbare, insbesondere metallische, Feder aufweist. Die Feder ist zweckmäßig derart ausgebildet und angeordnet, dass der zumindest eine elektrische Leiter mittels einer Rückstellkraft der Feder zwischen einer Klemmfläche des Leiteranschlusses und einem freien Ende der Feder verspannt werden kann.

Es hat sich als vorteilhaft erwiesen, die Feder als ein eigenständiges Element getrennt von dem Leiteranschluss auszubilden und während einer Herstellung des Aufnahmeraums oder nachträglich in dem Aufnahmeraum anzuordnen. Zweckmäßig kann die Feder in dem Aufnahmeraum verspannt, verkantet, verrastet, verschweißt, verklebt, verlötet, verpresst oder formschlüssig angeordnet sein.

Vorzugsweise weist die Klemmeinrichtung eine Stelleinrichtung auf. Die Stelleinrichtung ist zweckmäßig mit der Feder verbunden, so dass mittels der Klemmeinrichtung die Feder zumindest zur Demontage des zumindest einen elektrischen Leiters aufweitbar ist. Die Stelleinrichtung ist dabei derart ausgebildet, dass bei einer Betätigung der Stelleinrichtung zumindest das eine freie Ende der Feder, insbesondere gleichzeitig alle freien Enden der Feder, in eine von der Klemmfläche abweisende Richtung gegen die Rückstellkraft angehoben werden. Dadurch wird eine insbesondere kraftschlüssige Verbindung zwischen dem jeweiligen elektrischen Leiter und dem freien Ende der Feder bzw. der Klemmfläche geschwächt bzw. aufgehoben, so dass der elektrische Leiter leicht aus dem Aufnahmeraum bzw. dem jeweiligen Aufnahmekanal entnommen werden kann.

Gemäß einer besonderen Ausführung ist die Stelleinrichtung als ein, eine Wand des kastenförmigen Leiteranschlusses durchgreifender Hebel ausgebildet. Vorzugsweise ist der Hebel gegenüberliegend der freien Enden der Feder angeordnet, so dass der Hebel mit seiner Lösefläche an den freien Enden anliegt und zur Aufweitung der Feder auf das jeweilige freie Ende der Feder einwirken kann.

Insbesondere ist vorsehbar, dass die Stelleinrichtung ein Trennglied aufweist. Das Trennglied ist vorteilhaft derart ausgebildet, dass es den Aufnahmeraum des kastenförmigen Leiteranschlusses in zumindest zwei Aufnahmekanäle unterteilt.

Eine zweckmäßige Variante der Aufnahmekanäle sieht vor, dass jeweils zumindest ein elektrischer Leiter in jeden Aufnahmekanal eingeführt und eingeklemmt werden kann.

Eine vorteilhafte Variante der Stelleinrichtung sieht vor, dass an der Lösefläche ein keilförmiges Trennglied angeordnet ist, so dass die Stelleinrichtung eine Lösefunktion zur Aufweitung der Feder bzw. der jeweiligen freien Enden und gleichzeitig mit dem keilförmigen Trennglied eine Trennfunktion zur Unterteilung des Aufnahmeraums in zumindest zwei Aufnahmekanäle aufweist.

Gemäß einer weiterentwickelten Variante kann die Feder optional zumindest zwei freie Enden aufweisen. Insbesondere weist die Feder eine der Anzahl an Aufnahmekanälen entsprechende Anzahl an freien Enden auf. Dabei ist die Feder vorzugsweise derart ausgebildet, dass die Feder mit jeweils einem freien Ende in jeweils einen Aufnahmekanal eingreifen und jeweils zumindest einen elektrischen Leiter je Aufnahmekanal zwischen jeweils einer Klemmfläche des Leiteranschlusses und dem jeweiligen freien Ende der Feder verspannen kann. Insbesondere kann vorgesehen sein, dass die freien Enden jeweils eine von dem jeweiligen anderen freien Ende unabhängige elastische Verformbarkeit und/oder eine eigene Rückstellkraftkomponente aufweisen, so dass insbesondere elektrische Leiter mit unterschiedlichen Durchmessern in den jeweiligen Aufnahmekanälen anordenbar und fixierbar sind.

Es hat sich als zweckmäßig erwiesen, dass die Stelleinrichtung gemäß einer vorteilhaften Ausführung aus Kunststoff ausgebildet ist. Insbesondere ergänzende Geometrien, wie beispielsweise die Lösefläche und/oder das keilförmige Trennglied, lassen sich dadurch einfacher, insbesondere in einem Spritzgussverfahren, bereitstellen.

Eine Ausführungsform der Erfindung besteht darin, dass die die Klemmfläche bereitstellende Wand des kastenförmigen Leiteranschlusses eine sich in Längsrichtung des kastenförmigen Leiteranschlusses erstreckende Lagernut aufweist. Insbesondere ist die jeweilige Wand selbst in einer nutförmigen Geometrie gebogen ausgebildet. Als vorteilhaft hat sich dabei insbesondere eine V-förmige oder U-förmige Ausführung der sich in Längsrichtung erstreckenden Nut herausgestellt. Zweckmäßig verbessert die Lagernut die Anordnung des jeweiligen elektrischen Leiters in dem Aufnahmeraum. Insbesondere kann vorgesehen sein, dass der Aufnahmeraum für jeden aufzunehmenden elektrischen Leiter eine eigene Lagernut ausgebildet hat. Vorzugsweise weist in diesem Sinne jeder Aufnahmekanal eine eigene Lagernut zur Lagerung des zumindest einen elektrischen Leiters auf.

Eine vorteilhafte Variante des kastenförmigen Leiteranschlusses sieht vor, dass zumindest eine Wand des Aufnahmeraums des kastenförmigen Leiteranschlusses an dem in Längsrichtung geöffneten Ende, zum Einführen des zumindest einen elektrischen Leiters, im Bereich der Klemmfläche zumindest einen Führungskragen aufweist. Um das Einstecken des jeweiligen elektrischen Leiters zu verbessern und möglichst intuitiv durchführen zu können, sieht es der jeweilige Führungskragen vor, dass insbesondere die Wand, welche die Klemmfläche bereitstellt, gegen eine Einführrichtung der elektrischen Leiter in den Aufnahmeraum bzw. in den Aufnahmekanal den Führungskragen aufweist und der Führungskragen sich gegen die Einführrichtung derart verbreiternd ausgebildet ist, dass eine Führungsbahn bereitgestellt wird, welche in dem Aufnahmeraum bzw. dem Aufnahmekanal im Bereich der Klemmfläche mündet. Insbesondere mündet die Führungsbahn unmittelbar in der Lagernut. Insbesondere weist die entsprechende Wandung des kastenförmigen Leiteranschlusses für jeden mittels eines Trennglieds bereitgestellten Aufnahmekanal einen eigenen Führungskragen auf.

Vorzugsweise kann die Herstellung dadurch verbessert werden, dass zumindest die Kontaktschenkel und der Leiteranschluss monolithisch einstückig als ein Stanzbiegeteil ausgebildet sind.

Weiterhin wird die der Erfindung zugrunde gelegte Aufgabe mittels eines Elektroinstallationsgerätes gelöst, welches zumindest eine, insbesondere zwei, Kontakteinrichtung(en) der vorgenannten Art aufweist. Vorteilhaft kann das Elektroinstallationsgerät dabei als ein Steckdoseneinsatz, insbesondere für eine Haushaltssteckdose, vorzugsweise nach DIN VDE 0620-1 bzw. IEC 60884-1, ausgebildet sein.

Zudem betrifft die Erfindung einen Klemmblock für eine Kontakteinrichtung eines Elektroinstallationsgerätes, aufweisend einen Grundkörper mit einer einseitigen Bodenfläche und einer gegenüberliegenden Spannfläche, wobei in dem Grundkörper eine diesen durchdringende, von der Spannfläche zum Boden verlaufende Gewindebohrung ausgebildet ist, wobei auf der Spannfläche mindestens zwei, insbesondere mindestens vier, einstückig mit dem Grundkörper ausgebildete Presselemente angeordnet sind.

Weitere vorteilhafte Ausgestaltungen der Erfindung ergeben sich aus der folgenden Figurenbeschreibung und den abhängigen Unteransprüchen.

Es zeigen:
- Fig. 1: eine Aufsicht entgegen einer Steckrichtung eines Kontaktstiftes auf eine erste Ausführung einer Kontakteinrichtung mit dem eingesteckten Kontaktstift,
- Fig. 2: eine schematische Darstellung eines Kontaktschenkels einer Ausführung der Kontakteinrichtung mit unterschiedlich ausgebildeten Kontaktstiften,
- Fig. 3: eine Teilschnittansicht der Kontakteinrichtung im Bereich der Kontaktschenkel entlang einer mittleren Längsachse,
- Fig. 4: eine Aufsicht in Blickrichtung parallel zu der Steckrichtung auf die erste Ausführung der Kontakteinrichtung gemäß Fig. 1 ohne einen eingesteckten Kontaktstift,
- Fig. 5: eine perspektivische Ansicht der Ausführung der Kontakteinrichtung gemäß Fig. 4,
- Fig. 6: eine perspektivische Ansicht der Ausführung eines Klemmblocks einer Kontakteinrichtung gemäß Fig. 4,
- Fig. 7: eine Aufsicht in Blickrichtung parallel zu der Steckrichtung auf eine weitere Ausführung der Kontakteinrichtung,
- Fig. 8: eine perspektivische Ansicht der Ausführung der Kontakteinrichtung gemäß Fig.7 und
- Fig. 9: eine perspektivische Ansicht einer Ausführung eines Elektroinstallationsgerätes mit eingesetzten Kontakteinrichtungen.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

Insbesondere in den Fig. 1 und 4, 5, 7 und 8 sind Ausführungen einer Kontakteinrichtung 1 für ein Elektroinstallationsgerät 2 dargestellt. Vorzugsweise sind die Kontakteinrichtung 1 in einem als Steckdoseneinsatz ausgebildeten Elektroinstallationsgerät 2, wie exemplarisch in Fig. 9 dargestellt, einsetzbar.

Die Kontakteinrichtung 1 weist einen kastenförmigen Leiteranschluss 4, siehe insbesondere die Fig. 5 und 8, mit einer darin angeordneten Klemmeinrichtung 6 zur Aufnahme und klemmenden Verbindung von zumindest einem elektrischen Leiter auf. In den Fig. 1 und 4, 5, 7 und 8 wurde von einer Darstellung der jeweiligen elektrischen Leiter abgesehen. Insbesondere können der zumindest eine oder mehrere elektrische Leiter eindrähtig, mehrdrähtig, feindrähtig oder feinstdrähtig ausgebildet sein.

Wie insbesondere in den Fig. 1, 4 und 5 dargestellt, weist die Klemmeinrichtung 6 einen sich entlang einer Kanalachse E erstreckenden Einsteckkanal 8 zur klemmenden Aufnahme eines, in eine Steckrichtung S parallel zum Einsteckkanal 8 einsteckbaren, Kontaktstiftes 10 auf. In Fig. 1 ist eine Klemmeinrichtung 6 mit einem eingesteckten Kontaktstift 10 dargestellt. Der einzusteckende Kontaktstift 10 sollte dabei, wie insbesondere in Fig. 2 veranschaulicht, einen gemäß DIN VDE 0620-1 zulässigen Stiftdurchmesser aufweisen.

Die Klemmeinrichtung 6 ist insbesondere für bestimmte zulässige Stiftdurchmesser, insbesondere gemäß DIN VDE 0620-1, ausgelegt. Der zulässige Stiftdurchmesser beschreibt insbesondere eine Eignung der Kontakteinrichtung 1 für bestimmte Stiftdurchmesser der Kontaktstifte 10. Ein kleinster zulässiger Stiftdurchmesser D1 und ein größter zulässiger Stiftdurchmesser D3 bilden dabei eine Untergrenze und eine Obergrenze. Der jeweilige Kontaktstift 10 weist insbesondere dann einen zulässigen Stiftdurchmesser auf, wenn der Stiftdurchmesser des Kontaktstiftes 10 im Bereich des kleinsten zulässigen Stiftdurchmessers D1 (Untergrenze) und des größten zulässigen Stiftdurchmessers D3 (Obergrenze) liegt.

Der Einsteckkanal 8 wird mittels zwei elektrisch mit dem Leiteranschluss 4 verbundenen Kontaktschenkel 12 bereitgestellt. Insbesondere in Fig. 3 ist eine Detailansicht eines derartigen Kontaktschenkels 12 dargestellt. Die Kontaktschenkel 12 weisen jeweils zwei V-förmig zueinander orientierte, planar und parallel zur Kanalachse E ausgebildete Anlageabschnitte 14 auf, siehe die Fig. 2 und 3.

Es ist vorgesehen, dass, wie in Fig. 1 dargestellt, die Kontaktschenkel 12 zueinander einen derartigen, an den zulässigen Stiftdurchmesser angepassten, Abstand aufweisen, dass die Kontaktschenkel 12 mittels des Kontaktstiftes 10 in einen elastisch aufgeweiteten Spannungszustand überführbar sind. Im Spannungszustand sind dabei die Kontaktschenkel 12, wie insbesondere aus den Fig. 1 und 2 hervorgeht, mit den zwei Anlageabschnitten 14 mittels einer radial zum Einsteckkanal 8 wirkenden Rückstellkraft gegen eine Anlagefläche 16 des Kontaktstifts 10 verspannbar.

Erfindungsgemäß ist vorgesehen, dass die zwei Anlageabschnitte 14 des jeweiligen Kontaktschenkels 12 mittels eines radial um die Kanalachse E gebogenen Verbindungsabschnitts 18 des Kontaktschenkels 12 miteinander verbunden sind, siehe Fig. 1 bis 5, 7 und 8. Erfindungsgemäß ist dabei vorgesehen, dass die Kontaktschenkel 12 bzw. der Verbindungsabschnitt 18 derart ausgebildet sind bzw. ist, dass in einem eingesteckten Zustand des Kontaktstiftes 10 die Kontaktschenkel 12 im gesamten Verbindungsabschnitt 18 ein radiales Spiel 20 zu dem Kontaktstift 10 aufweisen. Exemplarisch ist in Fig. 2 die erfindungsgemäße Ausführung anhand von unterschiedlichen Kontaktstiften 10 mit unterschiedlichen zulässigen Stiftdurchmessern D1, D2, D3 im zulässigen Durchmesserbereich gemäß DIN-Norm DIN VDE 0620-1 dargestellt.

Insbesondere um eine möglichst große Kontaktfläche zwischen den Kontaktschenkeln mit ihren jeweiligen Anlageabschnitten 14 und der Anlagefläche 16 des Kontaktstifts 10 bereitzustellen, sieht es eine besondere Variante der Erfindung vor, dass die Anlageabschnitte 14, wie in Fig. 3 dargestellt, über die vollständige Erstreckung des Anlageabschnitts 14 parallel zur Kanalachse E planar ausgebildet sind.

Für einen vorteilhaften Halt und einen sicheren Sitz des Kontaktstiftes 10, insbesondere gemäß DIN VDE 0620-1, in dem Einsteckkanal 8 hat es sich als vorteilhaft herausgestellt, dass die zwei V-förmig zueinander orientierten Anlageabschnitte 14 jedes Kontaktschenkels 12 einen Anlagewinkel α in einem Bereich von 60° bis 113°, insbesondere in einem Bereich von 70° bis 105°, einschließen. Eine besonders vorteilhafte Ausführung sieht es vor, dass, wie in Fig. 2 veranschaulicht, die zwei V-förmig zueinander orientierten Anlageabschnitte 14 jedes Kontaktschenkels 12 einen Anlagewinkel α von 80° einschließen. Vorzugsweise wird der kleinste zulässige Stiftdurchmesser D1, insbesondere gemäß DIN VDE 0620-1, für einen bestimmten Anlagewinkel α durch den Radius der Kontaktschenkel 12 in dem jeweiligen Verbindungsabschnitt 18 begrenzt. Insbesondere ist vorgesehen, dass die Kontaktschenkel 12 im Bereich des jeweiligen Verbindungsabschnitts 18 einen inneren Radius R aufweisen, welcher kleiner ist als eine Hälfte eines kleinsten zulässigen Stiftdurchmessers des Kontaktstiftes 10. Exemplarisch ist in Fig. 2 eine vorteilhafte Variante dargestellt, gemäß welcher der Radius R des Kontaktschenkels 12 im jeweiligen Verbindungsabschnitt 18 kleiner als 1,9 mm ausgebildet ist. Insbesondere weist, dem vorgenannten entsprechend, diese in Fig. 2 dargestellte Kontakteinrichtung 1 einen kleinsten zulässigen Stiftdurchmesser D1 von 3,8 mm auf.

Eine alternative Ausführung sieht einen inneren Radius des Kontaktschenkels 12 im jeweiligen Verbindungsabschnitt 18 vor, der kleiner als 2,4 mm ausgebildet ist, so dass der kleinste zulässige Stiftdurchmesser, insbesondere gemäß DIN VDE 0620-1, 4,8 mm beträgt. Eine weitere alternative Ausführung sieht einen inneren Radius des Kontaktschenkels 12 im jeweiligen Verbindungsabschnitt 18 vor, der kleiner als 2,555 mm ausgebildet ist, so dass der kleinste zulässige Stiftdurchmesser, insbesondere gemäß DIN VDE 0620-1, 5,11 mm beträgt.

Zweckmäßig ist vorgesehen, dass bei der Variante, gemäß welcher der innere Radius R des Kontaktschenkels 12 im jeweiligen Verbindungsabschnitt 18 kleiner als 1,9 mm ausgebildet ist, der kleinste zulässige Stiftdurchmesser D1 3,8 mm und der größte zulässige Stiftdurchmesser D3 5,11 mm beträgt. In der Fig. 2 sind exemplarisch zulässige Stiftdurchmesser, insbesondere gemäß DIN VDE 0620-1, dargestellt. In Fig. 2 sind beispielsweise ein erster kleinster zulässiger Stiftdurchmesser D1 von 3,8 mm, ein weiterer zulässiger Stiftdurchmesser D2 von 4,8 mm und ein weiterer größter zulässiger Stiftdurchmesser D3 von 5,11 mm schematisch dargestellt.

Eine bevorzugte Variante sieht vor, dass die Anlageabschnitte 14 des jeweiligen Kontaktschenkels 12 derart ausgebildet sind, dass, wie in Fig. 1 dargestellt, die Anlageabschnitte 14 im eingesteckten Zustand des Kontaktstiftes 10 mit einem Winkelversatz β von maximal 90°, vorzugsweise 80°, zueinander um die Kanalachse E an der Anlagefläche 16 des Kontaktstiftes 10 anliegen. Insbesondere stellt diese Variante einen optimierten Lageausgleich zwischen den Anlageabschnitten 14 und dem Kontaktstift 10 bereit.

Entsprechend einer vorteilhaften Ausführungsform, welche insbesondere in den Fig. 4 und 7 dargestellt ist, ist vorgesehen, dass die Kontaktschenkel 12 derart ausgebildet sind, dass die Anlageabschnitte 14 jeweils tangentenstetig in den jeweiligen Verbindungsabschnitt 18 übergehen. Auch lässt sich das Einsteckverhalten dadurch verbessern, dass die Kontaktschenkel 12 zu einer, die Kanalachse E senkrecht schneidenden, mittleren Längsachse X spiegelsymmetrisch ausgebildet sind. Insbesondere werden dadurch beim Einstecken des Kontaktstiftes 10 in die Steckrichtung S in den Einsteckkanal 8 die Kontaktschenkel 12 möglichst gleichmäßig radial zur Kanalachse E elastisch aufgeweitet.

Vorzugsweise sind die Kontaktschenkel 12, wie in den Fig. 1, 4 und 7 dargestellt, derart ausgebildet, dass sie von dem Leiteranschluss beginnend sich mit einem ersten Führungsabschnitt 12a axial in eine parallel zur mittleren Längsachse X weisende Längsrichtung L des Leiteranschlusses 4 bis zu einem Wendeabschnitt 12b erstrecken. Die Kontaktschenkel 12 sind zweckmäßig jeweils im Wendeabschnitt U-förmig ausgebildet, wobei jeweils beide Enden der U-Form zum Leiteranschluss 4 weisend ausgerichtet sind. Das erste Ende des U-förmigen Wendeabschnitts 12b geht dabei jeweils in den ersten Führungsabschnitt 12a über und das zweite Ende des U-förmigen Wendeabschnitts 12b geht jeweils in einen zweiten Führungsabschnitt 12c über, wobei die zwei zweiten Führungsabschnitte12c der Kontaktschenkel 12 vorzugsweise benachbart zueinander und zweckmäßig jeweils zwischen den beiden ersten Führungsabschnitten 12a angeordnet sind. Vorteilhaft schließen sich den zweiten Führungsabschnitten 12c jeweils zum Leiteranschluss 4 weisend zunächst der erste Anlageabschnitt 14, dem Anlageabschnitt 14 folgend der Verbindungsabschnitt 18 und dem Verbindungsabschnitt 18 folgend der zweite Anlageabschnitt 14 an. Vorteilhaft ist dadurch der Einsteckkanal 8 zwischen den beiden ersten Führungsabschnitten 12a der Kontaktschenkel 12 und zwischen den jeweiligen Wendeabschnitten 12b der Kontaktschenkel 12 und dem Leiteranschluss 4 ausgebildet. Insbesondere formen die beiden Kontaktschenkel 12 zusammen in einem unverspannten Zustand, wie in den Fig. 4 und 7 dargestellt, gemeinsam eine W-Form.

Entsprechend den Fig. 5 und 8 kann es vorgesehen sein, dass die Kontaktschenkel 12 gegen die Einsteckrichtung weisend im Bereich des Einsteckkanals 8 jeweils zumindest einen Zentrierkragen 22 aufweisen. Der Zentrierkragen 22 verbreitert den Einsteckkanal 8 gegen die Einsteckrichtung weisend zunehmend und mündet zweckmäßig in den Anlageabschnitten 14 bzw. dem Verbindungsabschnitt 18. Wie in den Fig. 5 und 8 dargestellt, weist vorzugsweise jeder Kontaktschenkel 12 einen einteiligen Zentrierkragen 22 auf, welcher sich beiden Anlageabschnitten 14 und dem Verbindungsabschnitt 18 gegen die Einsteckrichtung weisend anschließt.

Eine Ausführungsvariante der Kontakteinrichtung 1 sieht vor, dass der kastenförmige Leiteranschluss 4 eine Dachwand 24 und eine parallel zur Dachwand 24 ausgebildete Bodenwand 26 aufweist. Die Dachwand 24 und die Bodenwand 26 sind dabei, wie in den Fig. 8 und 5 dargestellt, zweckmäßig mit zumindest einer Seitenwand 28 miteinander verbunden. Vorteilhaft umgeben die Dachwand 24, die Bodenwand 26 und die Seitenwand 28 einen, insbesondere gegenüberliegend der Seitenwand 28 einseitig offenen, Aufnahmeraum 30. Ergänzend kann vorgesehen sein, dass der Aufnahmeraum 30 in die Längsrichtung L des kastenförmigen Leiteranschlusses 4 weisend zumindest einseitig, insbesondere beidseitig, zur Aufnahme des zumindest einen elektrischen Leiters geöffnet ausgebildet ist. Insbesondere ist dabei vorgesehen, dass der Aufnahmeraum 30 des kastenförmigen Leiteranschlusses 4 im Schnitt quer Längsrichtung L des Leiteranschlusses 4 ein rechteckförmiges Profil aufweist, welches an zumindest drei Seiten von der Dachwand 24, der zumindest einen Seitenwand 28 und der Bodenwand 26 umgeben ist. Vorteilhaft ermöglicht diese Ausführungsvariante eine besonders einfache Herstellung als Stanzbiegeteil.

In den Fig. 4 und 5 ist eine vorteilhafte Ausführung der Klemmeinrichtung 6 dargestellt, gemäß welcher die Klemmeinrichtung 6 zumindest ein in den kastenförmigen Leiteranschluss 4 einschraubbares Klemmglied 32 aufweist. Vorteilhaft ist das Klemmglied 32 mit einem in dem Aufnahmeraum 30 des kastenförmigen Leiteranschlusses 4 angeordneten Klemmblock 34 derart verschraubbar ausgebildet, dass der zumindest eine elektrische Leiter zwischen einer Klemmfläche 36 des Leiteranschlusses 4 und einer Spannfläche 38 des Klemmblocks 34 verspannt werden kann.

Vorteilhaft weist eine der Wände 24, 26, 28, in Fig. 4 die Seitenwand 28, des kastenförmigen Leiteranschlusses 4 einen die Wand 24, 26, 28 durchgreifenden Durchbruch auf. Das Klemmglied 32 ist derart ausgebildet, dass es von außerhalb des Leiteranschlusses 4 mit einem freien Ende in den Aufnahmeraum 30 des Leiteranschlusses 4 einführbar und mit dem in dem Aufnahmeraum 30 angeordneten Klemmblock 34 verschraubbar ist. Der Klemmblock 34 ist in Fig. 6 dargestellt. Zweckmäßig weist das Klemmglied 32 an einem aus dem kastenförmigen Leiteranschluss 4 herausragenden Ende einen Werkzeugangriff 39 auf. Insbesondere sieht es diese Ausführung vor, dass die den Durchbruch aufweisende Wand 24, 26, 28 zum Aufnahmeraum 30 weisend die Klemmfläche 36 des Leiteranschlusses 4 bereitstellt.

Der Klemmblock 34 weist insbesondere einen Grundkörper mit einer einseitigen Bodenfläche und der gegenüberliegenden Spannfläche 38 auf, wobei in dem Grundkörper eine diesen durchdringende, von der Spannfläche 38 zum Boden verlaufende Gewindebohrung 35 ausgebildet ist.

Vorzugsweise ist der Klemmblock 34, wie in der Fig. 6 dargestellt, als eine Mutter ausgebildet und die Gewindebohrung 35 durchdringt die Spannfläche 38 insbesondere senkrecht. Das Klemmglied 32 ist vorzugsweise korrespondierend als eine die jeweilige Seitenwand 24, 26, 28 durchgreifende Schraube ausgebildet, so dass durch ein Schrauben des als Schraube ausgebildeten Klemmglieds 32 ein Abstand zwischen der Klemmfläche 36 und der Spannfläche 38 eingestellt werden kann.

Vorzugsweise kann darüber hinaus vorgesehen sein, dass der kastenförmige Leiteranschluss 4 und/oder der Klemmblock 34 zumindest ein von der Klemmfläche 36 bzw. der Spannfläche 38 hervorstehendes Presselement 40 aufweist, welches vorzugsweise senkrecht zur Längsrichtung L des Leiteranschlusses 4 verlaufend stegartig ausgebildet ist.

Das Presselement 40 ist vorteilhaft derart ausgebildet, dass zumindest ein elektrischer Leiter in den Aufnahmeraum 30 zwischen der Klemmfläche 36 des Leiteranschlusses 4 und der Spannfläche 38 des Klemmblocks 34 vorteilhaft verpresst bzw. verspannt werden kann.

Auf der Spannfläche 38 sind vorzugsweise mindestens zwei, insbesondere mindestens vier, einstückig mit dem Grundkörper ausgebildete Presselemente 40 angeordnet. Vorteilhafterweise sind die Presselemente 40 stegartig und im Querschnitt konusartig ausgebildet. Der Grundkörper ist vorzugsweise als ein Quader, vorzugsweise mit vier gleichförmigen Seitenflächen 41, ausgebildet. Die gemeinsamen Seitenkanten der Seitenflächen 41 sind insbesondere abgerundet ausgebildet.

Es hat sich als vorteilhaft erwiesen, dass der Klemmblock 34, wie in Fig. 6 dargestellt, auf der Spannfläche 38 vier in Richtung der Klemmfläche 36 hervorstehende Presselemente 40 aufweist, welche kreuzartig zueinander angeordnet sind. Insbesondere sind die Presselemente um 90° um die Gewindebohrung 35 versetzt angeordnet. Dadurch wird gewährleistet, dass auch bei einer um 90° relativ zur Gewindebohrung verdrehten Anordnung des Klemmblocks 34 stets zumindest zwei Presselemente 40 senkrecht zur Längsrichtung L des Leiteranschlusses 4 stegartig verlaufend ausgebildet sind.

Vorteilhaft ist das Klemmglied 32 derart ausgebildet, dass es den Aufnahmeraum 30 des kastenförmigen Leiteranschlusses 4 in zumindest zwei Aufnahmekanäle 42 unterteilt. Jeder Aufnahmekanal 42 ist dabei zweckmäßig derart ausgebildet, dass jeweils zumindest ein elektrischer Leiter in jeden Aufnahmekanal 42 eingeführt und eingeklemmt werden kann. Insbesondere ist dafür vorgesehen, dass das Klemmglied 32 als Schraube ausgebildet ist und durch den Eingriff in die Gewindebohrung des Klemmblocks 34 den Aufnahmeraum 30 zwischen der Klemmfläche 36 und der Spannfläche 38 in zwei Aufnahmekanäle 42 teilt.

Eine alternative, in den Fig. 7 und 8 dargestellte Ausführung der Klemmeinrichtung 6 sieht vor, dass die Klemmeinrichtung 6 eine manuell aufweitbare, insbesondere metallische, Feder 44 aufweist. Die Feder 44 ist vorteilhaft derart ausgebildet und angeordnet, dass der zumindest eine elektrische Leiter mittels einer Rückstellkraft der Feder 44 zwischen einer Klemmfläche 36 des Leiteranschlusses 4 und einem freien Ende der Feder 44 verspannt werden kann.

Insbesondere kann die Feder 44 derart ausgebildet sein, dass die Klemmeinrichtung 6 eine selbstsichernde Anordnung des zumindest einen elektrischen Leiters ermöglicht. Zweckmäßig kann diese Variante dadurch bereitgestellt werden, dass der elektrische Leiter beim Einführen in den kastenförmigen Leiteranschluss 4 bzw. in den dazugehörigen Aufnahmeraum 30 die Feder 44 elastisch gegen ihre Rückstellkraft verformt. Die Feder 44 liegt dabei, sobald ein Ende des elektrischen Leiters das freie Ende der Feder 44 passiert hat, mit ihrer Rückstellkraft an dem elektrischen Leiter an und fixiert diesen dadurch in dem Leiteranschluss 4 bzw. in dem Aufnahmeraum 30.

Vorteilhaft kann vorgesehen sein, dass die Feder 44, wie in Fig. 8 angedeutet, als ein eigenständiges Element ausgebildet und in dem Aufnahmeraum 30 fixiert angeordnet ist. Vorteilhaft kann die Feder 44 in dem Aufnahmeraum 30 formschlüssig angeordnet sein. Alternativ oder ergänzend kann die Feder 44 in dem Aufnahmeraum 30 verkantet, verrastet, verschweißt, verklebt, verlötet oder verpresst angeordnet sein.

Vorzugsweise weist die Klemmeinrichtung 6, wie in den Fig. 7 und 8 dargestellt, eine Stelleinrichtung 46 auf.

Insbesondere ist die Stelleinrichtung 46 mit der Feder 44 verbunden. Es hat sich als vorteilhaft erwiesen, dass mittels der Klemmeinrichtung 6 die Feder 44 zumindest zur Demontage des zumindest einen elektrischen Leiters aufweitbar ist. Die Stelleinrichtung 46 ist dabei derart ausgebildet, dass bei einer Betätigung der Stelleinrichtung 46 zumindest das eine freie Ende der Feder 44, insbesondere gleichzeitig alle freien Enden der Feder 44, in eine von der Klemmfläche 36 abweisende Richtung gegen die Rückstellkraft angehoben werden. Eine derartig ausgebildete Stelleinrichtung 46 ist exemplarisch in Fig. 8 dargestellt.

Gemäß der in Fig. 8 dargestellten vorteilhaften Variante der Stelleinrichtung 46 wird beim Betätigen der Stelleinrichtung 46 eine kraftschlüssige Verbindung zwischen dem jeweiligen elektrischen Leiter und dem freien Ende der Feder 44 bzw. der Klemmfläche 36 geschwächt bzw. aufgehoben, so dass der elektrische Leiter leicht aus dem Aufnahmeraum 30 entnommen werden kann.

Eine weiterentwickelte Version der Stelleinrichtung 46 sieht vor, dass die Stelleinrichtung 46 als ein eine Wand 24, 26, 28 des kastenförmigen Leiteranschlusses 4 durchgreifender Hebel ausgebildet ist. Insbesondere in den Fig. 7 und 8 ist die als Hebel ausgebildete Stelleinrichtung 46 dargestellt. Zweckmäßig weist der Hebel zusätzlich an einem aus dem Leiteranschluss 4 herausragenden freien Ende ein Betätigungselement 48 zur händischen Betätigung auf.

Vorzugsweise ist der Hebel, wie in Fig. 8 dargestellt, gegenüberliegend der freien Enden der Feder 44 angeordnet, so dass der Hebel mit einer Lösefläche 50 an den freien Enden anliegt und zur Aufweitung der Feder 44 auf das jeweilige freie Ende der Feder 44 einwirken kann.

Ein vorteilhafte, in Fig. 8 dargestellte, Variante der Stelleinrichtung 46 sieht vor, dass an der Lösefläche 50 ein keilförmiges Trennglied 52 angeordnet ist, so dass die Stelleinrichtung 46 eine Lösefunktion zur Aufweitung der Feder 44 bzw. der jeweiligen freien Enden und gleichzeitig mit dem keilförmigen Trennglied 52 eine Trennfunktion zur Unterteilung des Aufnahmeraums 30 in zumindest zwei Aufnahmekanäle 42 aufweist. Eine zweckmäßige Variante der Aufnahmekanäle 42 sieht vor, dass jeweils zumindest ein elektrischer Leiter in jeden Aufnahmekanal 42 eingeführt und eingeklemmt werden kann. Gemäß einer nicht dargestellten Ausführung weist die Feder 44 oder eine Wand 24, 26, 28 des kastenförmigen Leiteranschlusses 4 zumindest ein Trennglied zur Unterteilung des Aufnahmeraums 30 in zumindest zwei Aufnahmekanäle 42 auf.

Gemäß der in Fig. 8 dargestellten optionalen Ausführung weist die Feder 44 zumindest zwei freie Enden auf. Insbesondere weist die Feder 44, wie exemplarisch in Fig. 8 dargestellt, eine der Anzahl an Aufnahmekanälen 42 entsprechende Anzahl an freien Enden auf. Die Feder 44 ist vorzugsweise derart ausgebildet, dass die Feder 44 mit jeweils einem freien Ende in jeweils einen Aufnahmekanal 42 eingreifen und jeweils zumindest einen elektrischen Leiter je Aufnahmekanal 42 zwischen jeweils einer Klemmfläche 36 des Leiteranschlusses 4 und dem jeweiligen freien Ende der Feder 44 verspannen kann.

Eine besondere Ausführungsvariante sieht vor, dass die freien Enden der Feder jeweils eine von dem jeweiligen anderen freien Ende der Feder unabhängige elastische Verformbarkeit und/oder eine eigene Rückstellkraftkomponente aufweisen, so dass insbesondere elektrische Leiter mit unterschiedlichen Durchmessern gleichzeitig in den jeweiligen Aufnahmekanälen anordenbar und fixierbar sind.

Es hat sich als zweckmäßig erwiesen, dass die Stelleinrichtung 46 gemäß einer vorteilhaften Ausführung aus Kunststoff ausgebildet ist. Insbesondere ergänzende Geometrien, wie beispielsweise die Lösefläche 50 und/oder das keilförmige Trennglied 52, lassen sich dadurch einfacher, insbesondere in einem Spritzgussverfahren, bereitstellen.

Eine in den Fig. 7 und 8 dargestellte Ausführungsform der Erfindung besteht darin, dass die die Klemmfläche 36 bereitstellende Wand 24, 26, 28 des kastenförmigen Leiteranschlusses 4 eine sich in Längsrichtung L des kastenförmigen Leiteranschlusses 4 erstreckende Lagernut 54 aufweist. In Fig. 8 ist vorteilhaft dargestellt, dass zweckmäßig die jeweilige Wand 24, 26, 28 selbst in einer nutförmigen Geometrie gebogen ausgebildet ist. Als vorteilhaft hat sich dabei insbesondere ein V-förmige oder U-förmige Ausführung der sich in Längsrichtung L erstreckenden Lagernut 54 herausgestellt. Die jeweilige Lagernut 54 hat eine verbesserte Anordnung des jeweiligen elektrischen Leiters in dem Aufnahmeraum 30 zur Folge. Insbesondere kann vorgesehen sein, dass der Aufnahmeraum 30 für jeden aufzunehmenden elektrischen Leiter eine eigene Lagernut 54 ausgebildet hat. In dem Ausführungsbeispiel in Fig. 8 sind zwei Lagernuten zur Aufnahme von jeweils einem elektrischen Leiter ausgebildet. Es hat sich als besonders vorteilhaft in diesem Sinne herausgestellt, dass vorzugsweise jeder Aufnahmekanal 42 eine eigene Lagernut 54 zur Lagerung des zumindest einen elektrischen Leiters aufweist, so dass die Anordnung durch die Lagernut 54 und durch das Trennglied 52 abgesichert wird.

Eine alternative oder ergänzende Variante des kastenförmigen Leiteranschlusses 4 sieht vor, dass zumindest eine Wand 24, 26, 28 des Aufnahmeraums 30 des kastenförmigen Leiteranschlusses 4 an dem in Längsrichtung L geöffneten Ende zumindest einen, vorzugsweise trichterartig ausgebildeten, Führungskragen 56 aufweist. Der Leiteranschluss 4 mit einem optionalen Führungskragen 56 ist in Fig. 8 dargestellt. Der jeweilige Führungskragen 56 erleichtert das Einführen des zumindest einen elektrischen Leiters in den Aufnahmeraum 30 bzw. den jeweiligen Aufnahmekanal 42.

Zweckmäßig ist der zumindest eine Führungskragen 56 im Bereich der Klemmfläche 36 ausgebildet. Um das Einstecken des jeweiligen elektrischen Leiters zu verbessern und möglichst intuitiv durchführen zu können, sieht es er jeweilige Führungskragen 56 vor, dass insbesondere die Wand 24, 26, 28, welche die Klemmfläche 36 bereitstellt, gegen eine Einführrichtung P der elektrischen Leiter in den Aufnahmeraum 30 bzw. in den Aufnahmekanal 42 einen trichterartig ausgebildet ist. Der Führungskragen 56 ist vorzugsweise derart ausgebildet, dass sich der Führungskragen 56 gegen die Einführrichtung P verbreitert, wodurch eine Führungsbahn bereitgestellt wird, welche in dem Aufnahmeraum 30 bzw. dem jeweiligen Aufnahmekanal 42 im Bereich der Klemmfläche 36 mündet. Insbesondere mündet die Führungsbahn, wie in Fig. 8 dargestellt, unmittelbar in der Lagernut 54, vorzugsweise in dem die Lagernut 54 aufweisenden Aufnahmekanal 42. Insbesondere weist die entsprechende Wand 24, 26, 28 des kastenförmigen Leiteranschlusses 4 für jeden mittels eines Trennglieds bereitgestellten Aufnahmekanal 42 einen eigenen Führungskragen 56 auf, siehe Fig. 8.

Aus den Fig. 5 und 8 geht eine besondere Ausführungsform der Erfindung hervor, gemäß welcher zumindest die Kontaktschenkel 12 und der Leiteranschluss 4 monolithisch einstückig als ein Stanzbiegeteil ausgebildet sind.

In Fig. 9 ist eine Variante eines erfindungsgemäßen, vorteilhaft als Steckdoseneinsatz ausgebildeten Elektroinstallationsgerätes 2 dargestellt. Erfindungsgemäß ist vorgesehen, dass das Elektroinstallationsgerät 2 zumindest eine Kontakteinrichtung 1 gemäß einer der vorgenannten Arten aufweist.

Gemäß einer vorteilhaften Variante des Elektroinstallationsgerätes 2 ist vorgesehen, dass das Elektroinstallationsgerät 2 mehr als eine, insbesondere zwei oder mehr, Kontakteinrichtungen 1 gemäß einer der vorgenannten Ausführungen aufweist. In Fig. 9 ist eine bevorzugte, als Steckdoseneinsatz ausgebildete Ausführung des Elektroinstallationsgeräts 2 dargestellt, welche insbesondere zwei derartige Kontakteinrichtungen 1 aufweist.

Der in Fig. 9 dargestellte Steckdoseneinsatz ist gemäß einer besonderen Ausführung als eine Haushaltssteckdose, vorzugsweise nach DIN VDE 0620-1 bzw. IEC 60884-1, ausgebildet.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, dass grundsätzlich praktisch jedes Einzelmerkmal des Anspruchs 1 weggelassen beziehungsweise durch mindestens ein an anderer Stelle der Anmeldung offenbartes Einzelmerkmal ersetzt werden kann.

### Bezugszeichenliste

- 1: Kontakteinrichtung
- 2: Elektroinstallationsgerät
- 4: Leiteranschluss
- 6: Klemmeinrichtung
- 8: Einsteckkanal
- 10: Kontaktstift
- 12: Kontaktschenkel
- 12a: Erster Führungsabschnitt
- 12b: Wendeabschnitt
- 12c: Zweiter Führungsabschnitt
- 14: Anlageabschnitt
- 16: Anlagefläche
- 18: Verbindungsabschnitt
- 20: Radiales Spiel
- 22: Zentrierkragen
- 24: Dachwand
- 26: Bodenwand
- 28: Seitenwand
- 30: Aufnahmeraum
- 32: Klemmglied
- 34: Klemmblock
- 35: Gewindebohrung
- 36: Klemmfläche
- 38: Spannfläche
- 39: Werkzeugangriff
- 40: Presselement
- 41: Seitenflächen
- 42: Aufnahmekanal
- 43: Seitenkanten
- 44: Feder
- 46: Stelleinrichtung
- 48: Betätigungselement
- 50: Lösefläche
- 52: Trennglied
- 54: Lagernut
- 56: Führungskragen

- α: Anlagewinkel
- β: Winkelversatz
- R: Innerer Radius
- D1: Kleinster zulässiger Stiftdurchmesser
- D2: Zulässiger Stiftdurchmesser
- D3: Größter zulässiger Stiftdurchmesser

- X: Mittlere Längsachse
- E: Kanalachse
- S: Steckrichtung
- P: Einführrichtung
- L: Längsrichtung

## Patentansprüche

1. Kontakteinrichtung (1) für ein Elektroinstallationsgerät (2), insbesondere einen Steckdoseneinsatz, aufweisend einen kastenförmigen Leiteranschluss (4) mit einer darin angeordneten Klemmeinrichtung (6) zur Aufnahme und klemmenden Verbindung von zumindest einem elektrischen Leiter, und einen sich entlang einer Kanalachse (E) erstreckenden Einsteckkanal (8) zur klemmenden Aufnahme eines, in eine Steckrichtung (S) parallel zum Einsteckkanal (8) einsteckbaren, Kontaktstiftes (10) mit einem zulässigen Stiftdurchmesser gemäß DIN VDE 0620-1, wobei der Einsteckkanal (8) mittels zwei elektrisch mit dem Leiteranschluss (4) verbundenen Kontaktschenkel (12) bereitgestellt wird, welche jeweils zwei V-förmig zueinander orientierte, planar und parallel zur Kanalachse (E) ausgebildete Anlageabschnitte (14) aufweisen, wobei die Kontaktschenkel (12) zueinander einen derartigen, an den zulässigen Stiftdurchmesser angepassten, Abstand aufweisen, dass die Kontaktschenkel (12) mittels des Kontaktstiftes (10) in einen elastisch aufgeweiteten Spannungszustand überführbar sind und im Spannungszustand mit den zwei Anlageabschnitten (14) mittels einer radial zum Einsteckkanal (8) wirkenden Rückstellkraft gegen eine Anlagefläche (16) des Kontaktstiftes (10) verspannbar sind,
**dadurch gekennzeichnet, dass**
die zwei Anlageabschnitte (14) des jeweiligen Kontaktschenkels (12) mittels eines radial um die Kanalachse (E) gebogenen Verbindungsabschnitts (18) des Kontaktschenkels (12) derart miteinander verbunden sind, dass in einem eingesteckten Zustand des Kontaktstiftes (10) die Kontaktschenkel (12) im gesamten Verbindungsabschnitt (18) ein radiales Spiel (20) zu dem Kontaktstift (10) aufweisen.

2. Kontakteinrichtung (1) nach Anspruch 1,
**dadurch gekennzeichnet, dass**
die zwei V-förmig zueinander orientierten Anlageabschnitte (14) jedes Kontaktschenkels (12) einen Anlagewinkel α in einem Bereich von 60° bis 113°, insbesondere in einem Bereich von 70° bis 105°, vorzugsweise von 80°, einschließen.

3. Kontakteinrichtung (1) nach Anspruch 1 oder 2,
**dadurch gekennzeichnet, dass**
die Kontaktschenkel (12) im Bereich des jeweiligen Verbindungsabschnitts (18) einen inneren Radius (R) aufweisen, welcher kleiner ist als eine Hälfte eines kleinsten zulässigen Stiftdurchmessers (D1) des Kontaktstiftes (10), wobei der kleinste zulässige Stiftdurchmesser 5,11 mm, insbesondere 4,8 mm, vorzugsweise 3,8 mm, beträgt.

4. Kontakteinrichtung (1) nach Anspruch 3,
**dadurch gekennzeichnet, dass**
die Kontakteinrichtung (1) derart ausgebildet ist, dass der kleinste zulässige Stiftdurchmesser (D1) 3,8 mm und der größte zulässige Stiftdurchmesser (D3) 5,11 mm beträgt.

5. Kontakteinrichtung (1) nach einem der vorausgegangenen Ansprüche, **dadurch gekennzeichnet, dass**
die Anlageabschnitte (14) des jeweiligen Kontaktschenkels (12) derart ausgebildet sind, dass sie im eingesteckten Zustand des Kontaktstiftes (10) mit einem Winkelversatz von maximal 90°, insbesondere 80°, zueinander um die Kanalachse (E) an der Anlagefläche (16) des Kontaktstiftes (10) anliegen.

6. Kontakteinrichtung (1) nach einem der vorausgegangenen Ansprüche, **dadurch gekennzeichnet, dass**
die Anlageabschnitte (14) tangentenstetig in den jeweiligen Verbindungsabschnitt (18) übergehen.

7. Kontakteinrichtung (1) nach einem der vorausgegangenen Ansprüche, **dadurch gekennzeichnet, dass**
die Kontaktschenkel (12) zu einer, die Kanalachse (E) senkrecht schneidenden, mittleren Längsachse (X) spiegelsymmetrisch ausgebildet sind.

8. Kontakteinrichtung (1) nach einem der vorausgegangenen Ansprüche, **dadurch gekennzeichnet, dass**
der kastenförmige Leiteranschluss (4) eine Dachwand (24) und eine parallel zur Dachwand (24) ausgebildete Bodenwand (26) aufweist, welche mit zumindest einer Seitenwand (28) miteinander derart verbunden sind, dass die Dachwand (24), die Bodenwand (26) und die Seitenwand (28) einen Aufnahmeraum (30), zumindest dreiseitig, umgeben, wobei der Aufnahmeraum (30) in eine Längsrichtung (L) des kastenförmigen Leiteranschlusses (4) weisend zumindest einseitig, insbesondere beidseitig, zur Aufnahme des zumindest einen elektrischen Leiters geöffnet ausgebildet ist.

9. Kontakteinrichtung (1) nach Anspruch 8,
**dadurch gekennzeichnet, dass**
der Aufnahmeraum (30) des kastenförmigen Leiteranschlusses (4) im Schnitt quer zu der Längsrichtung (L) des Leiteranschlusses (4) ein rechteckförmiges Profil aufweist, welches an drei Seiten von der Dachwand (24), der zumindest einen Seitenwand (28) und der Bodenwand (26) umgeben ist.

10. Kontakteinrichtung (1) nach Anspruch 8 oder 9,
**dadurch gekennzeichnet, dass**
die Klemmeinrichtung (6) zumindest ein in den kastenförmigen Leiteranschluss (4) einschraubbares Klemmglied (32) aufweist, wobei das Klemmglied (32) mit dem kastenförmigen Leiteranschluss (4) oder mit einem, in dem Aufnahmeraum (30) des kastenförmigen Leiteranschlusses (4) angeordneten, Klemmblock (34) derart verschraubbar ausgebildet ist, dass der zumindest eine elektrische Leiter zwischen einer Klemmfläche (36) des Leiteranschlusses (4) und einem freien Ende des Klemmglieds (32) oder einer Spannfläche (38) des Klemmblocks (34) verspannt werden kann.

11. Kontakteinrichtung (1) nach Anspruch 8 oder 9,
**dadurch gekennzeichnet, dass**
die Klemmeinrichtung (6) eine manuell aufweitbare, insbesondere metallische, Feder (44) aufweist, welche derart ausgebildet ist, dass der zumindest eine elektrische Leiter mittels einer Rückstellkraft der Feder (44) zwischen einer Klemmfläche (36) des Leiteranschlusses (4) und einem freien Ende der Feder (44) verspannt werden kann.

12. Kontakteinrichtung (1) nach Anspruch 11,
**dadurch gekennzeichnet, dass**
die Feder (44) ein Trennglied (52) aufweist, welches den Aufnahmeraum (30) des kastenförmigen Leiteranschlusses (4) in zumindest zwei Aufnahmekanäle (42) unterteilt, wobei die Aufnahmekanäle (42) derart ausgebildet sind, dass jeweils zumindest ein elektrischer Leiter in jeden Aufnahmekanal (42) eingeführt und eingeklemmt werden kann.

13. Kontakteinrichtung (1) nach Anspruch 12,
**dadurch gekennzeichnet, dass**
die Feder (44) zumindest zwei freie Enden aufweist und derart ausgebildet ist, dass die Feder (44) mit jeweils einem freien Ende in jeweils einen Aufnahmekanal (42) eingreifen und jeweils zumindest einen elektrischen Leiter je Aufnahmekanal (42) zwischen jeweils einer Klemmfläche (36) des Leiteranschlusses (4) und dem jeweiligen freien Ende der Feder (44) verspannen kann.

14. Kontakteinrichtung (1) nach einem der Ansprüche 11 bis 13,
**dadurch gekennzeichnet, dass**
die Klemmeinrichtung (6) eine, insbesondere aus Kunststoff ausgebildete, Stelleinrichtung (46) aufweist, mittels welcher die Feder (44), insbesondere gleichzeitig mit beiden freien Enden, zumindest zur Demontage des zumindest einen elektrischen Leiters aufweitbar ist.

15. Kontakteinrichtung (1) nach einem der vorausgegangenen Ansprüche, **dadurch gekennzeichnet, dass**
zumindest die Kontaktschenkel (12) und der Leiteranschluss (4) monolithisch einstückig als ein Stanzbiegeteil ausgebildet sind.

16. Klemmblock (34) für eine Kontakteinrichtung (1) eines Elektroinstallationsgerätes (2), aufweisend einen Grundkörper mit einer einseitigen Bodenfläche und einer gegenüberliegenden Spannfläche (38), wobei in dem Grundkörper eine diesen durchdringende, von der Spannfläche (38) zum Boden verlaufende Gewindebohrung (35) ausgebildet ist, wobei auf der Spannfläche (38) mindestens zwei, insbesondere mindestens vier, einstückig mit dem Grundkörper ausgebildete Presselemente (40) angeordnet sind.

17. Klemmblock (34) nach Anspruch 16,
**dadurch gekennzeichnet, dass**
die Presselemente (40) ausgehend von der Gewindebohrung (35) bis zu einem Rand des Grundkörpers auf der Spannfläche (38) verlaufen, wobei mindestens jeweils zwei Presselemente (40) bezogen auf die Gewindebohrung (35) sich gegenüberliegend und symmetrisch zueinander ausgebildet sind.

18. Klemmblock (34) nach Anspruch 17,
**dadurch gekennzeichnet, dass**
mindestens vier Presselemente (40) in Form eines Kreuzes mit der Gewindebohrung (35) im Kreuzungspunkt auf der Spannfläche (38) ausgebildet sind.

19. Klemmblock (34) nach Anspruch 17,
**dadurch gekennzeichnet, dass**
dass die Presselemente (40) stegartig und im Querschnitt konusartig ausgebildet sind.

20. Elektroinstallationsgerät (2) mit zumindest einer Kontakteinrichtung (1) **dadurch gekennzeichnet, dass**
die Kontakteinrichtung (1) zumindest die Merkmale nach einem der Ansprüche 1 bis 15 aufweist.

21. Elektroinstallationsgerät (2) nach Anspruch 20,
**dadurch gekennzeichnet, dass**
das Elektroinstallationsgerät (2) als ein Steckdoseneinsatz, insbesondere für eine Haushaltssteckdose, vorzugsweise nach DIN VDE 0620-1 bzw. IEC 60884-1, ausgebildet ist.

22. Elektroinstallationsgerät (2) nach Anspruch 20 oder 21
**dadurch gekennzeichnet, dass**
die Kontakteinrichtung (1) einen Klemmblock (34) nach einem der Ansprüche 16 bis 19 aufweist.
